# FASCICULE DE BREVET EUROPEEN

(11) **EP 1 033 173 B1**
(45) Date de publication et mention de la délivrance du brevet: **10.08.2005**
(21) Numéro de dépôt: 00400470.1
(22) Date de dépôt: 21.02.2000
(51) Int. Cl.: B04B 15/02, B04B 9/06, B04B 9/08, B04B 7/06

(54) **Centrifugeuse à refroidissement par tube de Ranque**
Zentrifuge mit Kühlung mittels Ranque-Rohr
Centrifuge with Ranque tube cooling

(30) Priorité: 01.03.1999 FR 9902512
(43) Date de publication de la demande: 06.09.2000
(73) Titulaire: Jouan, 44800 Saint Herblain (FR)
(72) Inventeur: Letourneur, Jean-Claude, Charles, Michel, 44380 Pornichet (FR)
(74) Mandataire: Jacobson, Claude

(56) Documents cités:
- CH-A- 648 769
- DE-B- 1 034 550
- US-A- 4 036 428
- US-A- 4 193 536

## Description

La présente invention concerne une centrifugeuse comprenant une enceinte, un rotor disposé dans celle-ci, des moyens d'entraînement en rotation du rotor, et des moyens de refroidissement de l'atmosphère de l'enceinte.

Le document US-A-4 193 536 décrit une centrifugeuse selon le préambule de la revendication 1.

L'invention s'applique notamment à la centrifugation de produits biologiques.

Le refroidissement de l'atmosphère de l'enceinte d'une telle centrifugeuse est généralement assuré par refroidissement d'une paroi de l'enceinte, par exemple en faisant circuler un fluide de refroidissement à l'extérieur de l'enceinte ou en utilisant un système à effet Peltier.

Toutefois, on constate que ces modes de refroidissement sont peu efficaces et/ou engendrent une production de chaleur importante à l'extérieur de l'enceinte.

Ce dernier aspect est particulièrement gênant pour la centrifugation de produits susceptibles de libérer des substances pathogènes ou toxiques, une telle centrifugation devant être réalisée dans des pièces adaptées. Le volume de ces pièces, qui respectent par exemple des normes de confinement de type P3 ou P4, est limité et de nombreux appareils dégageant de grandes quantités de chaleur sont généralement réunis dans ces pièces. Or, un tel dégagement de grandes quantités de chaleur est préjudiciable au bon fonctionnement de ces appareils, à leur durée de vie, et aux résultats des manipulations.

L'invention a pour but de résoudre ces problèmes en fournissant une centrifugeuse dont les moyens de refroidissement sont efficaces et entraînent une production de chaleur limitée à l'extérieur de l'enceinte.

A cet effet, l'invention a pour objet une centrifugeuse selon la revendication 1.

Selon des modes particuliers de réalisation, la centrifugeuse peut comprendre l'une ou plusieurs des caractéristiques des revendications dépendantes.

L'invention sera mieux comprise à l'aide de la description qui va suivre, donnée uniquement à titre d'exemple et faite en se référant aux dessins annexés, sur lesquels:
- la Fig.1 est une vue schématique latérale, partiellement en coupe, d'une centrifugeuse selon un mode de réalisation préféré de l'invention;
- la Fig.2 est une vue schématique de dessus agrandie du frein pneumatique de la centrifugeuse de la Fig.1;
- les Figs.3 à 5 sont des vues schématiques, en coupe et agrandies, illustrant la structure et le fonctionnement du dispositif de verrouillage de la porte de la centrifugeuse de la Fig.1; et
- la Fig.6 est une vue analogue à la Fig.1 illustrant un autre mode de réalisation.

La figure 1 représente schématiquement une centrifugeuse 1 qui comprend essentiellement:
- une cuve 3 calorifugée, portée par un bâti (non représenté), et munie d'une porte 4, la cuve 3 et la porte 4 formant une enceinte 5,
- un rotor 6 disposé dans l'enceinte 5 et muni de logements 7 de réception de récipients de produits à centrifuger,
- des moyens pneumatiques 8 d'entraînement en rotation du rotor 6,
- une unité 10 de purification de gaz soutiré de l'enceinte 5, et
- des moyens 11 de refroidissement de l'atmosphère de l'enceinte 5.

La porte 4 est articulée en 13 sur la cuve 3 pour être mobile entre une position fermée, telle que représentée sur la figure 1, et une position ouverte non représentée d'accès à l'intérieur de l'enceinte 5.

Lorsque la porte 4 est en position fermée, l'enceinte 5 est rendue étanche vis à vis de l'extérieur, en particulier grâce à un joint d'étanchéité 14 comprimé entre la porte 4 et la cuve 3.

En position ouverte, la porte 4 est relevée par rapport à sa position fermée.

La centrifugeuse 1 comporte en outre un dispositif pneumatique 16 (en pointillés) de verrouillage de la porte 4 en position fermée. Ce dispositif sera décrit ultérieurement en regard de la figure 3.

Les moyens 8 d'entraînement comprennent un arbre 18 solidaire du rotor 6 et une turbine 19 dont les pâles 20 sont représentées schématiquement sur la figure 1. Cette turbine 19 est solidaire de l'arbre 18.

Les moyens 8 d'entraînement comprennent également un système d'injection Venturi 21 qui comporte lui-même:
- un injecteur 22 de fluide d'entraînement,
- une tuyère divergente 23, dont l'entrée est légèrement espacée de la sortie de l'injecteur 22, et qui débouche à proximité des pâles 20, et
- une entrée 24 de fluide entraîné communiquant avec l'espace 240 séparant l'entrée de la tuyère 23 et la sortie de l'injecteur 22.

La centrifugeuse 1 comprend également un frein pneumatique 25 qui comprend (Fig.2) deux mâchoires 26 articulées à un arbre 27 et disposées de part et d'autre de l'arbre 18 d'entraînement du rotor 6.

Ces mâchoires 26 sont mobiles transversalement à l'arbre 18 entre une position rapprochée de freinage (non représentée), où elles enserrent l'arbre 18, et une position espacée, où l'arbre 18 tourne librement entre les mâchoires 26 comme représenté sur la figure 2.

Le frein 25 comprend en outre un ressort 28 de rappel des mâchoires 26 dans leur position rapprochée et un vérin pneumatique 29 simple effet disposé entre les mâchoires 23. Lorsque le vérin pneumatique 29 est alimenté en gaz sous pression, comme schématisé en gris sur la figure 2, les mâchoires 26 sont en position espacée. Lorsque le vérin 29 n'est pas alimenté en gaz sous pression, les mâchoires 26 sont en position rapprochée.

L'unité 10 de purification de gaz comprend par exemple un filtre du type HEPA.

Les moyens 11 de refroidissement de l'atmosphère de l'enceinte 5 comprennent un tube de Ranque 30. Ce dispositif classique comprend un générateur d'écoulement tourbillonnaire 31 auquel sont raccordées une entrée 32 d'alimentation en gaz sous pression, une sortie froide 33 et une sortie chaude 34 de gaz.

Comme illustré par la figure 3, le dispositif 16 de verrouillage comprend une gâche 36 solidaire de la porte 4, un premier pêne 37 et un deuxième pêne 38.

Le premier pêne 37 peut coulisser entre une position de verrouillage de la porte 4 (Fig.3), dans laquelle le premier pêne est engagé dans la gâche 36, et une position de déverrouillage de la porte (Fig.5), dans laquelle le pêne 37 est retiré de la gâche 36.

Le deuxième pêne 38 peut coulisser orthogonalement au premier pêne entre une position de blocage du premier pêne 37 dans sa position de verrouillage (Fig.3), et une position de libération du premier pêne 37 (Fig.5).

Dans sa position de blocage, le deuxième pêne 38 est engagé dans un évidement 39 ménagé dans le premier pêne 37.

Le premier pêne est constitué par la tige d'un premier vérin pneumatique 40 double effet et le deuxième pêne 38 est constitué par la tige d'une deuxième vérin pneumatique 41 simple effet.

Le dispositif 16 de verrouillage pneumatique comprend également :
- une vanne de verrouillage automatique 44 à trois voies et à deux positions, dont l'obturateur 45 est maintenu en position d'ouverture, contre l'effet d'un ressort 450, par la gâche 36 de la porte 4 lorsque cette dernière est en position fermée, et
- une vanne de commutation 46 à cinq voies et à deux positions dont l'obturateur 47 est actionnable manuellement.

L'obturateur 47 est coulissant entre une position de déverrouillage de la porte 4, où il comprime un ressort 470, et une position de verrouillage de la porte 4, ou position de repos, dans laquelle le ressort 470 n'est pas comprimé.

La centrifugeuse comprend en outre un silencieux 48, une source 49 d'air sous pression et une source 50 de gaz de décontamination, par exemple du formol. L'air de la source 49 est par exemple à une pression comprise entre 3 et 6 bars.

La structure du circuit de fluide raccordant les différents éléments de la centrifugeuse 1 apparaîtra clairement lors de la description du fonctionnement de cette centrifugeuse 1, qui va être faite pour commencer à partir des figures 1 et 3.

Sur la figure 3, comme sur les figures 4 et 5, l'intérieur des conduites contenant de l'air sous pression est représenté en gris.

La porte 4 étant en position fermée, l'air sous pression de la source 49 traverse la vanne 44 de verrouillage automatique, qui est en position ouverte, puis est divisé en deux flux.

Le premier de ces flux est acheminé par une conduite 51 vers la vanne de commutation 46. L'obturateur 47 étant au repos, c'est-à-dire en position de verrouillage de la porte 4, ce premier flux est ensuite acheminé par une conduite individuelle 52 vers une première partie 53 de la chambre 54 du premier vérin 40.

Ce premier flux repousse le piston 55 du premier vérin 40 vers la gauche sur la figure 3, si bien que le premier pêne 37 est poussé vers sa position de verrouillage de la porte 4.

On notera que lorsque l'obturateur 47 est au repos, la première partie 53 de la chambre 54 du premier vérin 40 est automatiquement mise en communication avec une sortie de la vanne 44 est donc avec la source 49, si bien que le verrouillage de la porte 4 est automatique.

Le deuxième flux issu de la vanne 44 de verrouillage automatique traverse une vanne 57 temporisée par une unité de pilotage 58 qui commande son ouverture pendant la durée de centrifugation. L'unité de pilotage 58 est par exemple une unité pneumatique ou mécanique.

Ce deuxième flux est lui-même partagé en sortie de la vanne 57 en deux flux.

Le premier de ces flux est envoyé, via une conduite 59, vers la chambre 60 du deuxième vérin 41, pour pousser le piston 61 de ce vérin vers le haut sur la figure 3, si bien que le deuxième pêne 38 est poussé dans sa position de blocage du premier pêne 37.

Ainsi, pendant toute la durée de centrifugation, c'est-à-dire tant que la vanne 57 est ouverte, le deuxième pêne 38 est en position de blocage du premier pêne 37 et le déverrouillage de la porte 4 est donc impossible.

Le deuxième flux d'air sous pression issu de la vanne 57 est canalisé par une conduite 62 puis alimente (Fig.1):
- l'entrée 32 du tube de Ranque 30, via une vanne manuelle 63,
- en permanence le vérin 29 du frein pneumatique 25, et
- en permanence l'injecteur 22 du système d'injection Venturi 21.

Ainsi, pendant toute la durée de la centrifugation, le vérin pneumatique 29 du frein 25 est alimenté en air sous pression si bien que les mâchoires 26 sont en position espacée et laissent l'arbre 18 tourner librement.

L'injection d'air sous pression par l'injecteur 22 crée une dépression à la périphérie de l'espace 240 et donc au niveau de l'entrée 24 du système d'injection Venturi. Ainsi, du gaz est soutiré par une sortie 64 de l'enceinte 5, puis filtré dans lé filtre 10. Ce gaz soutiré et filtré est ensuite aspiré dans le système d'injection Venturi 21 par l'entrée 24, puis éjecté de la tuyère 23, avec l'air sous pression issu de l'injecteur 22, en entraînant la turbine 19, l'arbre 18 et le rotor 6.

Après entraînement de la turbine 19, cet écoulement de fluide est ensuite évacué vers l'extérieur de la centrifugeuse 1 par l'intermédiaire du silencieux 48.

L'air détendu issu de la sortie chaude 34 du tube de Ranque est également évacué vers l'extérieur de la centrifugeuse 1 par le silencieux 48.

L'air détendu à basse température, par exemple -10°C, issu de la sortie froide 33 du tube de Ranque est acheminé par une conduite 65 vers une entrée 66 de l'enceinte 5. L'air froid est éjecté par cette entrée 66 sous et vers le rotor 6 en refroidissant alors l'atmosphère de l'enceinte 5.

Il est possible, en ouvrant une vanne manuelle 67, de faire circuler le gaz de décontamination de la source 50 dans la conduite 65 puis dans l'enceinte 5, et ainsi d'assurer un balayage de l'atmosphère de l'enceinte 5, du filtre 10, de la turbine 19 et du silencieux 48 avec ce gaz de décontamination.

A la fin du cycle de centrifugation, la vanne 57 est fermée automatiquement par l'unité de pilotage 58. Le vérin pneumatique 29 du frein 25 n'étant plus alimenté en air sous pression, les mâchoires 26 viennent se placer automatiquement en position rapprochée de freinage du rotor 6.

Comme illustré par la figure 4, l'air sous pression contenu dans la chambre 60 du deuxième vérin 41 est évacué par la conduite 59 puis par la conduite 62 vers le silencieux 48, et le piston 61 du deuxième vérin 41 est repoussé par un ressort 68. Ainsi, le deuxième pêne 38 est ramené dans sa position de libération du premier pêne 37.

En amenant manuellement l'obturateur 47 de la vanne de commutation 46 dans sa position de déverrouillage, on met alors en communication, via une conduite individuelle 69, la conduite 51 avec une deuxième partie 70 de la chambre 54 du premier vérin 40 à double effet. Ainsi, cette deuxième partie 70 de la chambre 54 est alimentée en air sous pression puisque la vanne 44 de verrouillage automatique est en position ouverte.

Simultanément, la première partie 53 de la chambre 54 est mise à l'air, par l'intermédiaire d'une conduite 71 (Figs.1 et 4) puis du silencieux 48.

Ainsi, le piston 55 du premier vérin est repoussé vers la droite sur la figure 1 et lé premier pêne 37 est ramené vers sa position de déverrouillage.

Lorsque le premier pêne 37 est en position de déverrouillage, l'ouverture de la porte 4 est possible.

Lorsque la porte 4 quitte sa positon fermée (Fig.5), l'obturateur 45 de la vanne 44 est ramené par le ressort 450 vers sa position de fermeture de la vanne 44.

L'obturateur 47 de la vanne de commutation 46 ayant été ramené vers sa position de repos par le ressort 470, l'air sous pression présent dans la deuxième partie 70 de la chambre 54 du premier vérin 40 a été évacué successivement par une conduite 72, par la conduite 71, et par le silencieux 48.

Le nombre de dispositifs électriques et mécaniques de la centrifugeuse 1, notamment pour le chauffage et l'entraînement en rotation du rotor 6 est limité.

Cette caractéristique est particulièrement intéressante pour la centrifugation de produits susceptibles de libérer des substances explosives.

Par ailleurs, la combinaison des moyens pneumatiques 8 d'entraînement du rotor 6 et de l'unité 10 de purification de gaz soutiré de l'enceinte 5, dans laquelle la circulation de gaz soutiré est commandée par l'air sous pression entraînant la turbine 19, permet d'assurer simultanément un entraînement du rotor 6 et une filtration de l'atmosphère de l'enceinte 5. Ainsi, la centrifugeuse 1 est adaptée à la centrifugation de produits dangereux en limitant les risques d'émission de ces substances à l'extérieur de la centrifugeuse 1.

Il est à noter que l'utilisation du système d'injection Venturi 21, délivrant en sortie un débit de gaz plus important que celui alimentant l'injecteur 22, permet d'entraîner la turbine 19 et donc le rotor 6 à des vitesses relativement élevées.

En outre, la possibilité de décontaminer l'atmosphère de l'enceinte, limite encore les risques dus à la centrifugation de tels produits.

L'utilisation d'une injection de gaz froid, en particulier obtenue à l'aide d'un tube de Ranque, permet un refroidissement satisfaisant de l'atmosphère de l'enceinte 5, avec un bon rendement et en limitant les émissions de chaleur à l'extérieur de l'enceinte 5. De plus, l'utilisation du tube de Ranque permet de limiter l'encombrement des moyens 11 de refroidissement de l'atmosphère de l'enceinte 5.

On constate aussi que l'utilisation d'une turbine 19 pour entraîner le rotor 6 permet de limiter les émissions de chaleur à l'extérieur de l'enceinte 5.

Selon une variante non représentée, l'unité 10 de purification de gaz comprend un dispositif de traitement chimique de gaz soutiré de l'enceinte 5, qui permet de neutraliser les substances dangereuses susceptibles d'être libérées par les produits à centrifuger.

La figure 6 illustre un mode simplifié de réalisation d'une centrifugeuse 1.

Dans ce mode de réalisation, pour lequel le dispositif de verrouillage 16 n'a pas été représenté pour plus de clarté, les moyens 8 d'entraînement en rotation du rotor 6 comprennent par exemple un moteur électrique.

La sortie 73 de l'unité 10 de purification de gaz soutiré est alors reliée directement au silencieux 48.

Le flux de gaz froid issu de la sortie froide 33 du tube de Ranque 30, éventuellement mélangé avec le gaz de décontamination de la source 50, est injecté dans l'enceinte 5 sous le rotor 6 en refroidissant l'atmosphère de l'enceinte 5. Ce flux gaz crée également une surpression dans l'enceinte 5, si bien que, l'enceinte 5 étant étanche, cette surpression entraîne un soutirage de gaz par la sortie 64 de l'enceinte 5.

Le gaz soutiré est ensuite purifié par l'unité 10 de purification, puis évacué via le silencieux 48.

Cette centrifugeuse 1 peut être utilisée pour la centrifugation de substances toxiques non explosives.

Dans un autre mode de réalisation non représenté, la sortie 64 de la cuve 3 est mise directement à l'air, la centrifugeuse ne comprenant pas d'unité 10 de purification.

Ce dernier mode de réalisation est particulièrement adapté à la centrifugation de produits ne libérant pas de substances dangereuses.

## Revendications

1. Centrifugeuse comprenant une enceinte (5), un rotor (6) disposé dans celle-ci, des moyens (8) d'entraînement en rotation du rotor, et des moyens (11) de refroidissement de l'atmosphère de l'enceinte, **caractérisée en ce que** les moyens de refroidissement de l'atmosphère de l'enceinte comprennent un tube de Ranque (30) dont une sortie froide (33) est raccordée à une entrée (66) de l'enceinte, et **en ce que** la centrifugeuse comprend un circuit d'alimentation en gaz sous pression qui est raccordé à une entrée (32) du tube de Ranque et qui est destiné à être raccordé à une source (49) de gaz sous pression.

2. Centrifugeuse selon la revendication 1, **caractérisée en ce qu'**elle comprend une unité (10) de purification de gaz, une entrée de cette unité étant raccordée à une sortie (64) de soutirage de gaz de l'enceinte.

3. Centrifugeuse selon la revendication 2, **caractérisée en ce que** l'unité de purification (10) comprend au moins un filtre.

4. Centrifugeuse selon la revendication 2 ou 3, **caractérisée en ce que** l'unité de purification (10) comprend au moins un dispositif de traitement chimique du gaz soutiré.

5. Centrifugeuse selon l'une quelconque des revendications 1 à 4, **caractérisée en ce qu'**une sortie de ladite unité de purification de gaz est raccordée à un dispositif d'aspiration (21).

6. Centrifugeuse selon l'une quelconque des revendications 1 à 5, **caractérisée en ce que** les moyens (8) d'entraînement en rotation du rotor sont des moyens pneumatiques d'entraînement en rotation raccordés au circuit d'alimentation en gaz sous pression.

7. Centrifugeuse selon la revendication 6, **caractérisée en ce que** les moyens pneumatiques d'entraînement en rotation comprennent une turbine (19).

8. Centrifugeuse selon la revendication 5 prise en combinaison avec la revendication 6 ou 7, **caractérisée en ce que** le dispositif d'aspiration (21) est commandé par le gaz sous pression alimentant les moyens pneumatiques (8) d'entraînement en rotation du rotor.

9. Centrifugeuse selon la revendication 8, **caractérisée en ce que** le dispositif d'aspiration comprend un système d'injection Venturi (21) comportant une entrée (22) de fluide d'entraînement destinée à être raccordée à ladite source (49) de gaz sous pression, une entrée (24) de fluide entraîné raccordée à ladite sortie de l'unité de purification, et une sortie (23) de fluide d'entraînement et de fluide entraîné raccordée aux moyens pneumatiques (8) d'entraînement en rotation du rotor.

10. Centrifugeuse selon l'une quelconque des revendications 1 à 9, **caractérisée en ce qu'**elle comprend une source (50) de gaz de décontamination raccordée à une entrée (66) de l'enceinte.

11. Centrifugeuse selon l'une quelconque des revendications 1 à 10, **caractérisée en ce que** l'enceinte (5) est étanche.

12. Centrifugeuse selon l'une quelconque des revendications 1 à 11, **caractérisée en ce qu'**elle comprend un dispositif pneumatique (25) de freinage du rotor.

13. Centrifugeuse selon l'une quelconque des revendications 1 à 12, **caractérisée en ce que** le circuit d'alimentation comprend une vanne temporisée (57).

14. Centrifugeuse selon l'une quelconque des revendications 1 à 13, **caractérisée en ce que** la centrifugeuse comprend une porte (4) mobile entre une position d'accès à l'intérieur de l'enceinte (5) et une position fermée, et **en ce que** la centrifugeuse comprend en outre un dispositif pneumatique (16) de verrouillage de la porte dans sa position fermée, lequel dispositif de verrouillage est raccordé au circuit d'alimentation en gaz sous pression.

15. Centrifugeuse selon la revendication 14, **caractérisée en ce que** le dispositif de verrouillage comprend un premier pêne (37) mobile entre une position de verrouillage et une position de déverrouillage de la porte (4), le premier pêne étant solidaire d'une tige d'un premier vérin pneumatique (40) raccordé par l'intermédiaire d'au moins une conduite individuelle (52,69) audit circuit d'alimentation en gaz sous pression, **en ce que** le dispositif de verrouillage (16) comprend une vanne (46) de commutation sélective de la ou des conduite(s) individuelle(s) au circuit d'alimentation en gaz sous pression.

16. Centrifugeuse selon la revendication 15, **caractérisée en ce que** le circuit d'alimentation comprend une vanne (44) de verrouillage automatique comportant elle-même un obturateur (45) mobile entre une position d'ouverture et une position de fermeture de la vanne de verrouillage automatique, **en ce qu'**une sortie de cette vanne (44) de verrouillage automatique est raccordée à ladite vanne de commutation (46), **en ce que** ledit obturateur (45) est maintenu en position d'ouverture lorsque la porte de la centrifugeuse est en position fermée, et **en ce que** ladite vanne de commutation (46), au repos, met en communication ladite sortie de la vanne de verrouillage automatique (44) et le premier vérin (40), de sorte que le premier pêne (37) est poussé vers sa position de verrouillage.

17. Centrifugeuse selon la revendication 16, **caractérisée en ce que** la vanne de verrouillage automatique (44) est destinée à être raccordée en permanence à ladite source (49) de gaz sous pression.

18. Centrifugeuse selon l'une quelconque des revendications 15 à 17 prise en combinaison avec la revendication 13, **caractérisée en ce que** le dispositif de verrouillage (16) comprend un deuxième pêne (38) mobile entre une position de blocage du premier pêne (37) dans sa position de verrouillage et une position de libération du premier pêne, et **en ce que** le deuxième pêne (38) est solidaire de la tige d'un deuxième vérin pneumatique (41) raccordé en permanence à une sortie de ladite vanne temporisée (57).

## Patentansprüche

1. Zentrifuge mit einem Behälter (5), einem in diesem angeordneten Rotor (6), Antriebseinrichtungen (8).zur Rotation des Rotors, und mit Kühleinrichtungen (11) für die Atmosphäre des Behälters, **dadurch gekennzeichnet, dass** die Kühleinrichtungen für die Atmosphäre des Behälters ein Ranque-Rohr (30) aufweisen, von dem ein kalter Auslass (33) an einem Einlass (66) des Behälters angeschlossen ist, und dass die Zentrifuge einen Versorgungskreis für unter Druck stehendes Gas aufweist, der an einem Einlass (32) des Ranque-Rohrs angeschlossen, und zum Anschluss an eine Quelle (49) von unter Druck stehendem Gas vorgesehen ist.

2. Zentrifuge nach Anspruch 1, **dadurch gekennzeichnet, dass** sie eine Gasreinigungseinheit (10) aufweist, wobei ein Einlass dieser Einheit an einem Auslass (64) zur Entnahme von Gas an dem Behälter angeschlossen ist.

3. Zentrifuge nach Anspruch 2, **dadurch gekennzeichnet, dass** die Gasreinigungseinheit (10) mindestens einen Filter aufweist.

4. Zentrifuge nach Anspruch 2 oder 3, **dadurch gekennzeichnet, dass** die Gasreinigungseinheit (10) mindestens eine Vorrichtung zur chemischen Behandlung des entnommenen Gases aufweist.

5. Zentrifuge nach einem der Ansprüche 1 bis 4, **dadurch gekennzeichnet, dass** ein Auslass der Gasreinigungseinheit an einer Ansaugvorrichtung (21) angeschlossen ist.

6. Zentrifuge nach einem der Ansprüche 1 bis 5, **dadurch gekennzeichnet, dass** die Antriebseinrichtungen (8) zur Rotation des Rotors pneumatische Antriebseinrichtungen zur Rotation sind, die an dem Versorgungskreis für unter Druck stehendes Gas angeschlossen sind.

7. Zentrifuge nach Anspruch 6, **dadurch gekennzeichnet, dass** die pneumatischen Antriebseinrichtungen zur Rotation eine Turbine (19) aufweisen.

8. Zentrifuge nach Anspruch 5 in Kombination mit Anspruch 6 oder 7, **dadurch gekennzeichnet, dass** die Ansaugvorrichtung (21) von dem unter Druck stehenden Gas gesteuert wird, welches die pneumatischen Antriebseinrichtungen (8) zur Rotation des Rotors versorgt.

9. Zentrifuge nach Anspruch 8, **dadurch gekennzeichnet, dass** die Ansaugvorrichtung mit einem Venturi-Einspritzsystem (21) versehen ist, welches Folgendes aufweist: einen Einlass (22) für Antriebsfluid, der zum Anschluss an die Quelle (49) von unter Druck stehendem Gas bestimmt ist; einen Einlass (24) für mitgenommenes Fluid, der an dem Auslass der Reinigungseinheit angeschlossen ist; und einen Auslass (23) für Antriebsfluid und mitgenommenes Fluid, der an den pneumatischen Antriebseinrichtungen (8) zur Rotation des Rotors angeschlossen ist.

10. Zentrifuge nach einem der Ansprüche 1 bis 9, **dadurch gekennzeichnet, dass** sie eine Quelle (50) von Dekontaminationsgas aufweist, die an einem Einlass (66) des Behälters angeschlossen ist.

11. Zentrifuge nach einem der Ansprüche 1 bis 10, **dadurch gekennzeichnet, dass** der Behälter (5) dicht ausgebildet ist.

12. Zentrifuge nach einem der Ansprüche 1 bis 11, **dadurch gekennzeichnet, dass** sie eine pneumatische Bremsvorrichtung (25) des Rotors aufweist.

13. Zentrifuge nach einem der Ansprüche 1 bis 12, **dadurch gekennzeichnet, dass** der Versorgungskreis ein verzögertes Ventil (57) aufweist.

14. Zentrifuge nach einem der Ansprüche 1 bis 13, **dadurch gekennzeichnet, dass** die Zentrifuge eine Tür (4) aufweist, die zwischen einer Stellung für den Zugang in das Innere des Behälters (5) und einer geschlossenen Stellung verstellbar ist, und dass die Zentrifuge außerdem eine pneumatische Verriegelungsvorrichtung (16) für die Tür in ihrer geschlossenen Stellung aufweist, wobei die Verriegelungsvorrichtung an dem Versorgungskreis für unter Druck stehendes Gas angeschlossen ist.

15. Zentrifuge nach Anspruch 14, **dadurch gekennzeichnet, dass** die Verriegelungsvorrichtung einen ersten Riegel (37) aufweist, der zwischen einer Verriegelungsstellung und einer Entriegelungsstellung der Tür (4) verstellbar ist, wobei der erste Riegel aus einem Stück mit einem Schaft eines ersten pneumatischen Stellzylinders (40) ausgebildet ist, der mittels zumindest einer individuellen Leitung (52, 69) an dem Versorgungskreis für unter Druck stehendes Gas angeschlossen ist, und dass die Verriegelungsvorrichtung (16) ein Ventil bzw. einen Schieber (46) zur selektiven Umschaltung der einen individuellen Leitung oder der individuellen Leitungen auf den Versorgungskreis für unter Druck stehendes Gas aufweist.

16. Zentrifuge nach Anspruch 15, **dadurch gekennzeichnet, dass** der Versorgungskreis ein automatisches Sperrventil (44) aufweist, welches selbst mit einem Verschluss (45) ausgerüstet ist, der zwischen einer Öffnungsstellung und einer Verschlussstellung des automatischen Sperrventils verstellbar ist, und dass ein Auslass dieses automatischen Sperrventils (44) an dem Umschaltventil (46) angeschlossen ist, und dass der Verschluss (45) in der Öffnungsstellung gehalten ist, wenn sich die Tür der Zentrifuge in verschlossener Stellung befindet, und dass das Umschaltventil (46) in Ruhestellung den Auslass des automatischen Sperrventils (44) und den ersten Stellzylinder (40) so verbindet, dass der erste Riegel (37) in seine Verriegelungsstellung gedrückt ist.

17. Zentrifuge nach Anspruch 16, **dadurch gekennzeichnet, dass** das automatische Sperrventil (44) für einen ständigen Anschluss an der Quelle (49) von unter Druck stehendem Gas ausgelegt ist.

18. Zentrifuge nach einem der Ansprüche 15 bis 17 in Kombination mit Anspruch 13, **dadurch gekennzeichnet, dass** die Verriegelungsvorrichtung (16) einen zweiten Riegel (38) aufweist, der zwischen einer Blockierungsstellung des ersten Riegels (37) in seiner Verriegelungsstellung und einer Freigabestellung des ersten Riegels verstellbar ist, und dass der zweite Riegel (38) in einem Stück mit dem Schaft eines zweiten pneumatischen Stellzylinders (41) ausgebildet ist, der ständig an einem Auslass des verzögerten Ventils. (57) angeschlossen ist.

## Claims

1. Centrifuge comprising a chamber (5), a rotor (6) which is arranged therein, means (8) for rotationally driving the rotor and means (11) for cooling the atmosphere of the chamber, **characterised in that** the means for cooling the atmosphere of the chamber comprise a Ranque tube (30), a cold outlet (33) of which is connected to an inlet (66) of the chamber, and **in that** the centrifuge comprises a pressurised gas supply circuit which is connected to an inlet (32) of the Ranque tube and which is intended to be connected to a source (49) of pressurised gas.

2. Centrifuge according to claim 1, **characterised in that** it comprises a gas purification unit (10), an inlet of this unit being connected to an outlet (64) for drawing off gas from the chamber.

3. Centrifuge according to claim 2, **characterised in that** the purification unit (10) comprises at least one filter.

4. Centrifuge according to claim 2 or 3, **characterised in that** the purification unit (10) comprises at least one chemical treatment device for the gas which has been drawn off.

5. Centrifuge according to any one of claims 1 to 4, **characterised in that** an outlet of the gas purification unit is connected to a suction device (21).

6. Centrifuge according to any one of claims 1 to 5, **characterised in that** the means (8) for rotationally driving the rotor are pneumatic rotational driving means which are connected to the pressurised gas supply circuit.

7. Centrifuge according to claim 6, **characterised in that** the pneumatic rotational driving means comprise a turbine (19).

8. Centrifuge according to claim 5, taken in combination with claim 6 or 7, **characterised in that** the suction device (21) is controlled by the pressurised gas which supplies the pneumatic means (8) for driving the rotor in rotation.

9. Centrifuge according to claim 8, **characterised in that** the suction device comprises a Venturi injection system (21) which comprises a driving fluid inlet (22) which is intended to be connected to the source (49) of pressurised gas, a driven fluid inlet (24) which is connected to the outlet of the purification unit, and a driving fluid and driven fluid outlet (23) which is connected to the pneumatic means (8) for driving the rotor in rotation.

10. Centrifuge according to any one of claims 1 to 9, **characterised in that** it comprises a decontamination gas source (50) which is connected to an inlet (66) of the chamber.

11. Centrifuge according to any one of claims 1 to 10, **characterised in that** the chamber (5) is fluid-tight.

12. Centrifuge according to any one of claims 1 to 11, **characterised in that** it comprises a pneumatic device (25) for braking the rotor.

13. Centrifuge according to any one of claims 1 to 12, **characterised in that** the supply circuit comprises a time-delay valve (57).

14. Centrifuge according to any one of claims 1 to 13, **characterised in that** the centrifuge comprises a door (4) which can be moved between a position for access to the interior of the chamber (5) and a closed position, and **in that** the centrifuge further comprises a pneumatic device (16) for locking the door in the closed position thereof, which locking device is connected to the pressurised gas supply circuit.

15. Centrifuge according to claim 14, **characterised in that** the locking device comprises a first sliding bolt (37) which can be moved between a locking position and an unlocking position of the door (4), the first sliding bolt being fixedly joined to a rod of a first pneumatic jack (40) which is connected by means of at least one individual channel (52, 69) to the pressurised gas supply circuit, and **in that** the locking device (16) comprises a valve (46) for selective commutation of the individual channel(s) to the pressurised gas supply circuit.

16. Centrifuge according to claim 15, **characterised in that** the supply circuit comprises an automatic-locking valve (44) which in turn comprises a shutter (45) which can be moved between a position for opening and a position for closing the automatic-locking valve, and **in that** an outlet of the automatic-locking valve (44) is connected to the commutation valve (46), and **in that** the shutter (45) is retained in an open position when the door of the centrifuge is in a closed position, and **in that** the commutation valve (46), in the rest state, places the outlet of the automatic-locking valve (44) and the first jack (40) in communication so that the first sliding bolt (37) is pushed towards the locking position thereof.

17. Centrifuge according to claim 16, **characterised in that** the automatic-locking valve (44) is intended to be permanently connected to the pressurised gas source (49).

18. Centrifuge according to any one of claims 15 to 17, taken in combination with claim 13, **characterised in that** the locking device (16) comprises a second sliding bolt (38) which can be moved between a position in which the first sliding bolt (37) is locked in the locking position thereof and a position in which the first sliding bolt is released, and **in that** the second sliding bolt (38) is fixedly joined to the rod of a second pneumatic jack (41) which is permanently connected to an outlet of the time-delay valve (57).
